# EUROPÄISCHE PATENTSCHRIFT

(11) **EP 1 395 882 B1**
(45) Veröffentlichungstag und Bekanntmachung des Hinweises auf die Patenterteilung: **29.03.2006**
(21) Anmeldenummer: 02778888.4
(22) Anmeldetag: 10.06.2002
(51) Int. Cl.: G04B 19/04, G04B 45/00

(54) **UHR**
CLOCK
HORLOGE

(30) Priorität: 13.06.2001 DE 10128671
(43) Veröffentlichungstag der Anmeldung: 10.03.2004
(73) Patentinhaber: Wolf, Gottfried, 48653 Coesfeld (DE); Sporrer, Michael, 40787 Ratingen (DE)
(72) Erfinder: Wolf, Gottfried, 48653 Coesfeld (DE); Sporrer, Michael, 40787 Ratingen (DE)
(74) Vertreter: Linnemann, Winfried
(86) Internationale Anmeldenummer: PCT/EP2002/006330
(87) Internationale Veröffentlichungsnummer: WO 2002/101473

(56) Entgegenhaltungen:
- DE-U- 29 921 231
- NL-C- 1 011 340

## Beschreibung

Die vorliegende Erfindung betrifft eine Uhr mit einem Zifferblatt, mit einem oder mehreren Zeigern und mit einem Uhrwerk mit einer oder mehreren konzentrischen Abtriebswellen zum Bewegen der Zeiger um eine Zeigerumlauf-Drehachse, wobei das Zifferblatt in Zeigerumlaufrichtung betrachtet eine nicht-rotationssymmetrische Oberfläche aufweist, wobei die Zeiger an ihrem inneren, der Zeigerumlauf-Drehachse zugewandten Ende um eine senkrecht zur Zeigerumlauf-Drehachse und senkrecht zur Zeigerlängsachse verlaufende Schwenkachse schwenkbeweglich gelagert sind, und wobei eine Steuerung vorgesehen ist, mit der die Zeiger so verschwenkbar sind, daß sie sich bei ihrem Umlauf mit im wesentlichen konstantem Abstand zur Zifferblattoberfläche über diese bewegen.

Eine Uhr der genannten Art ist aus DE-U 299 21 231 bekannt. Bei dieser bekannten Uhr wird zwar erreicht, daß die Zeiger bei ihrem Umlauf über das in Umlaufrichtung gesehen nicht-rotationssymmetrische Zifferblatt stets in einem gleichbleibenden, geringen Abstand über das Zifferblatt laufen, jedoch ist man hier hinsichtlich der Auswahl der Zeiger erheblich eingeschränkt. Diese Einschränkung hat ihre Ursache darin, daß die Zeiger bei ihrem Umlauf lediglich quer zu ihrer Längsrichtung verschwenkt werden, was bei flächig ausgebildeten Zeigern, also relativ breiten Zeigern, wie sie von insbesondere Großuhren allgemein bekannt sind, zu Winkel-Fehlstellungen zwischen der Oberfläche des Zifferblatts und der Oberfläche der Zeiger führt. Diese Winkel-Fehlstellungen können ein solches Ausmaß erreichen, daß die Ablesung der Uhrzeit erschwert wird; außerdem wird das optische Erscheinungsbild durch solche Winkel-Fehlstellungen erheblich beeinträchtigt. In der Praxis hat deshalb die bekannte Uhr schmale, stabförmige Zeiger, die vorzugsweise einen runden Querschnitt aufweisen, so daß derartige Winkel-Fehlstellungen, wie zuvor erläutert, nicht erkennbar auftreten. Allerdings bieten diese schmalen, stabförmigen Zeiger optisch ein sehr mageres Erscheinungsbild, was für den Gestalter einer solchen Uhr unbefriedigend ist und was die Gestaltungsmöglichkeiten erheblich einschränkt. Dabei treten diese Nachteile insbesondere bei Großuhren besonders deutlich und dadurch besonders störend in Erscheinung.

Für die vorliegende Erfindung stellt sich daher die Aufgabe, eine Uhr der eingangs genannten Art zu schaffen, bei der eine größere Freizügigkeit bei der geometrischen Gestaltung der Zeiger erreicht wird und bei der gleichzeitig die Darstellung und Ablesung der aktuellen Uhrzeit mit guter Genauigkeit und Klarheit gewährleistet ist.

Die Lösung dieser Aufgabe gelingt erfindungsgemäß durch eine Uhr der eingangs genannten Art, die dadurch gekennzeichnet ist,
- daß die Zeiger an oder nahe ihrem inneren, der Zeigerumlauf-Drehachse zugewandten Ende um eine weitere, in Zeigerlängsrichtung verlaufende Drehachse drehbeweglich gelagert sind,
- daß die Zeiger in ihrem sichtbaren Bereich flächig ausgeführt sind und
- daß eine zusätzliche Steuerung vorgesehen ist, mit der die Zeiger so um ihre in Zeigerlängsrichtung verlaufende Drehachse verdrehbar sind, daß sie sich bei ihrem Umlauf im wesentlichen flächenparallel zur Zifferblattoberfläche über diese bewegen.

Erfindungswesentlich weist die Uhr eine solche Lagerung und Steuerung der Zeiger auf, die gewährleisten, daß die Zeiger dem Verlauf der Zifferblattoberfläche nicht nur mit im wesentlichen konstantem Abstand sondern außerdem auch noch im wesentlichen flächenparallel folgen. Hierdurch wird die Verwendung von an sich bei konventionellen Uhren, insbesondere Großuhren, üblichen breiter ausgeführten oder flächigen Zeigern möglich. Dabei bewirkt deren Verdrehung um ihre Längsachse zur stetigen Erhaltung der Flächenparallelität zwischen Zeigerfläche und Zifferblattfläche einen zusätzlichen verblüffenden optischen Effekt für den Betrachter der Uhr. Gleichzeitig bleibt trotz der nicht-rotationssymmetrischen Zifferblattoberfläche und trotz breiter oder flächiger Zeiger stets eine deutliche und genaue Zeitdarstellung und -ablesung gewährleistet. Auf diese Weise werden die gestalterischen Freiheiten für die geometrische Formgebung des Zifferblatts und der Zeiger der Uhr nochmals erweitert, so daß nun die Schaffung von Uhren mit bisher nicht realisierbaren Erscheinungsbildern ermöglicht wird.

Eine Weiterbildung der Erfindung schlägt vor,
- daß die zusätzliche Steuerung eine im Zentrum der Uhr angeordnete Drehsteuerung ist, die durch je Zeiger eine mechanische Steuerkurve gebildet ist, deren Kurvenverlauf entsprechend dem in Zeigerumlaufrichtung betrachteten Verlauf der Zifferblattoberfläche ausgeführt ist,
- daß jede mechanische Steuerkurve durch eine konzentrisch zur zugehörigen Abtriebswelle angeordnete stationäre Steuerscheibe oder -trommel mit einer Steuernut gebildet ist und
- daß in jeder Steuernut ein mit dem zugehörigen Zeiger verbundener Steuerhebel zwangsgeführt ist, durch den der zugehörige Zeiger bei seinem Umlauf nach Maßgabe des Steuernutverlaufs um seine in Zeigerlängsrichtung verlaufende Drehachse verdrehbar ist.

Mit einer derartigen mechanischen Steuerung mit einer Steuerkurve, deren Steuernut mit einem Steuerhebel des Zeigers zusammenwirkt, wird mit einem relativ geringen zusätzlichen konstruktiven Aufwand die gewünschte Drehsteuerung der Zeiger um deren Längsachse realisiert. Wesentlich ist dabei, daß die Zeiger außerhalb des Zentrums der Uhr keine zusätzliche Lagerung und/oder Führung benötigen und daß sich die Zeiger nicht auf dem Zifferblatt abstützen. Aufgrund der Zwangsführung des Steuerhebels benötigt diese Steuerung keine Rückholfedern und kann unabhängig von Schwerkraftwirkungen arbeiten, was die Uhr hinsichtlich ihrer Anbringung oder Aufstellung lageunabhängig macht. Außerdem tritt nur eine geringe Reibung auf, so daß auch ein Uhrwerk mit relativ geringer Antriebsleistung und damit relativ kleiner Baugröße Verwendung finden kann.

Zur Erzielung einer besonders kompakten Bauweise ist weiterhin bevorzugt vorgesehen, daß die Steuerung für das Verschwenken der Zeiger und die zusätzliche Steuerung für das Verdrehen der Zeiger um ihre in Zeigerlängsrichtung verlaufende Drehachse zu einer gemeinsamen Steuerung zusammengefaßt sind. Zudem wird so erreicht, daß die Zahl der Einzelteile der Steuerung kleiner wird, was die Herstellung und Montage der Steuerung und der Uhr insgesamt einfacher macht.

In einer bevorzugten konkreten Ausgestaltung ist dabei vorgesehen, daß die gemeinsame Steuerung durch je Zeiger eine berechnete mechanische Steuerkurve gebildet ist, die auf oder in dem Mantel eines stationären, konzentrisch zur Zeigerumlauf-Drehachse angeordneten kegel- oder kegelstumpfförmigen Steuerkörpers ausgebildet ist, und daß in der Steuerkurve je ein Steuerhebel mittels eines Kurvenrollenpaars mit zwei voneinander in Steuerkurvenlängsrichtung beabstandeten Kurvenrollen zwangsgeführt ist, wobei jeweils der Abstand der Steuerkurve von der Zeigerumlauf-Drehachse die Verschwenkungsstellung der Zeiger und die Steigung der Steuerkurve zwischen den beiden Kurvenrollen des Kurvenrollenpaars die Verdrehungsstellung der Zeiger um ihre in Zeigerlängsrichtung verlaufende Drehachse bestimmt. Hier sorgt also eine Steuerkurve pro Zeiger sowohl für dessen passende Verschwenkung als auch für dessen passende Verdrehung relativ zur Zifferblattoberfläche, um die gewünschte Konstanthaltung des Abstandes und die Parallelität zwischen Zeiger und Zifferblattoberfläche in jeder Umlaufposition der Zeiger zu gewährleisten.

Damit die Zeiger bei ihrem Umlauf und bei ihrer dabei auftretenden Verschwenkungsbewegung nicht mit ihrem zugehörigen stationären Steuerkörper kollidieren, ist vorgesehen, daß die radial äußere Kontur jedes kegel- oder kegelstumpfförmigen Steuerkörpers so geformt ist, daß sie in einem konstanten Abstand der umlaufenden Steuerkurve folgt. Der Abstand ist dabei zweckmäßig so bemessen, daß die Zeiger mit einem geringen, aber ausreichenden Abstand an der Kontur ihrer Steuerkörper vorbeilaufen.

Die in den erfindungsgemäßen Uhren einzusetzenden Steuerungen können neben der mechanischen Ausführung in verschiedenen alternativen Ausführungen realisiert werden.

Alternative Ausführungen der Steuerung (en) sind gemäß den Ansprüchen 6 bis 8 z.B. unter Zuhilfenahme elektrischer Servomotoren oder gesteuerter Elektromagneten oder positionsgesteuerter Kolben-Zylinder-Einheiten, jeweils in Verbindung mit nachgeordneten mechanischen Stellgliedern, realisierbar. Die bei diesen Ausführungen der Steuerung benötigten Steuersignale können beispielsweise als analoge, durch Abtastung gewonnene Signale oder als aus einem Datenspeicher abgerufene digitale Signale der Steuerung zugeführt werden.

In einer weiteren Ausgestaltung der Uhr ist vorgesehen, daß die Mittel für die schwenk- und drehbewegliche Lagerung der Zeiger, die Steuerung für deren Verschwenkung quer zu ihrer Längsrichtung und die zusätzliche Steuerung für die Zeigerverdrehung um deren Längsachse an der Sichtseite des Zifferblatts angeordnet sind und daß sich die Zeiger vom Zentrum des Zifferblatts in Radialrichtung nach außen erstrecken. Die Anordnung und der Verlauf der Zeiger sind bei dieser Ausgestaltung der Uhr noch relativ nahe verwandt mit herkömmlichen Uhren, so daß der besondere optische Reiz einer derartigen Uhr insbesondere in der Formgebung des Zifferblatts und in der Bewegung der Zeiger relativ dazu liegt.

Eine zu der zuvor beschriebenen Ausführung alternative Ausgestaltung der Uhr sieht vor, daß die Mittel für die schwenk- und drehbewegliche Lagerung der Zeiger und die zugehörigen Steuerungen an der nicht sichtbaren Rückseite des Zifferblatts angeordnet sind und daß sich die Zeiger vom Zentrum der Zifferblattrückseite nach außen und dann um den radial äußeren Rand des Zifferblatts herum und dann vor der Zifferblattvorderseite radial nach innen, vorzugsweise über weniger als die Hälfte des Zifferblattdurchmessers, erstrecken. Bei dieser Ausgestaltung der Uhr ist nicht nur das Zifferblatt abweichend von üblichen Uhren gestaltet, sondern auch die Anordnung und der Verlauf der Zeiger weichen von herkömmlichen Uhren deutlich ab. Für den Betrachter sind von den Zeigern lediglich deren am Außenumfang und an der Sichtseite verlaufende Abschnitte sichtbar, während der zentrale Bereich des Zifferblatts an seiner Vorderseite von Zeigern und Steuerungsmitteln frei bleiben kann. Wenn die Uhr mehrere Zeiger aufweist, kann deren Unterscheidung in z.B. Stunden-, Minuten- und Sekundenzeiger durch die Länge und/oder Breite der sichtbaren Zeigerbereiche oder auch durch eine zusätzlich oder alternativ vorgesehene unterschiedliche Farbgebung erfolgen.

Bei der zuletzt beschriebenen Ausführung der Uhr besteht zusätzlich die Möglichkeit, daß zumindest im nicht von den Zeigern überstrichenen Zentralbereich der Zifferblattvorderseite mindestens ein zusätzliches Funktionselement, insbesondere eine Leuchte und/oder ein Text- oder Werbeträger und/oder ein Dekorationselement, angebracht oder anbringbar ist. Die Uhr in dieser Ausführung bietet neben der Zeitanzeige also noch mindestens einen zusätzlichen Nutzen, was die Attraktivität der Uhr zusätzlich steigert.

Das Zifferblatt der erfindungsgemäßen Uhren kann geometrisch vielfältig gestaltet sein. Eine erste bevorzugte Ausgestaltung sieht diesbezüglich vor, daß die Oberfläche des Zifferblatts aus zwei Teilflächen gebildet ist, die an ihrer Basis unter einem Winkel α ungleich 180° aneinander angrenzen. Auf diese Weise wird ein Zifferblatt geschaffen, das anschaulich gesagt einen Knick in seiner Fläche aufweist. Die zwei Teilflächen können beispielsweise Halbkreisflächen oder auch andere einfache oder kompliziertere Flächen sein, die zusammen das Zifferblatt bilden. Wenn ein Winkel α gleich 90° zwischen den beiden Teilflächen gewählt wird, kann die erfindungsgemäße Uhr beispielsweise formschlüssig im Inneneckbereich zwischen zwei unter 90° zueinander verlaufenden Raumwänden angebracht werden; bei Wahl eines Winkels α von 270° ist z.B. eine Anbringung der Uhr auf einer Wand-Außenecke möglich. Zur Vermeidung scharfer Ecken oder Kanten können die Übergänge zwischen den Teilflächen mehr oder weniger ausgerundet oder als Vieleck ausgebildet sein.

Eine alternative Weiterbildung sieht vor, daß die Oberfläche des Zifferblatts aus drei Teilflächen mit radial verlaufenden Kanten gebildet ist, wobei die Teilflächen an ihren radial verlaufenden Kanten jeweils unter einem Winkel α ungleich 180° aneinander angrenzen. Bei dieser Ausführung der Uhr können die drei Teilflächen z.B. aus drei gleich großen Kreissegmentflächen bestehen, die dann zusammen das Zifferblatt bilden, wobei sich dieses aus drei in unterschiedlichen Raumebenen verlaufenden Zifferblatt-Teilflächen zusammensetzt. Wenn ein Winkel α von 90° zwischen den jeweiligen Teilflächen des Zifferblatts gewählt wird, ergibt sich ein Zifferblatt, das z.B. in einer Raumecke angebracht werden kann, in der zwei Wände und eine Raumdecke oder Bodenfläche aneinander angrenzen.

Hinsichtlich des Winkels α zwischen den Teilflächen der beiden zuvor erläuterten Ausführungen der Uhr ist bevorzugt vorgesehen, daß er zwischen 90° und weniger als 180° oder zwischen mehr als 180° und 270° beträgt. Bei Anwendung von Winkeln α aus den genannten Bereichen lassen sich Zifferblätter bilden, die in Innenecken oder auf Außenecken von Wandflächen oder Möbelstücken oder sonstigen geeigneten Flächen passend angeordnet werden können. Auch hier können, wie oben erwähnt, die Übergänge zwischen den Teilflächen ausgerundet sein.

Eine dritte alternative Gestaltung schlägt vor, daß die Oberfläche des Zifferblatts in Zeigerumlaufrichtung betrachtet regelmäßig oder unregelmäßig wellen- oder zickzackförmig höhenmoduliert ausgebildet ist. Auch bei derartigen, auf den ersten Blick kompliziert erscheinenden Oberflächenformen des Zifferblatts ist die gewünschte Zeitanzeige und -ablesung ohne weiteres möglich, da mittels der schwenk- und drehbeweglichen Lagerungen der Zeiger und der zugehörigen Steuerung(en) die Zeiger bei ihrem Umlauf sowohl der Höhenmodulation als auch jeder Änderung der Flächenausrichtung der Zifferblattoberfläche folgen.

Um eine möglichst kompakt Bauweise der die Zeiger der Uhr antreibenden mechanischen Komponenten zu erzielen, ist bevorzugt vorgesehen, daß die Uhr ein modifiziertes, vorzugsweise für Funksteuerung geeignetes, Uhrwerk besitzt und daß das Uhrwerk, die Mittel für die schwenk- und drehbewegliche Lagerung der Zeiger und die steuerung (en) in einer integrierten Uhrwerk-Getriebe-Einheit zusammengefaßt sind.

Wenn dagegen im Vordergrund steht, für einen Hersteller der erfindungsgemäßen Uhr den Konstruktions- und Herstellungsaufwand zu begrenzen und insbesondere möglichst viele übliche Uhrenteile verwenden zu können, wird alternativ vorgeschlagen, daß die Uhr ein konventionelles Uhrwerk besitzt und daß die Mittel für die schwenk- und drehbeweglichen Lagerungen der Zeiger und die Steuerung(en) in einem Nachschaltgetriebe zusammengefaßt sind, das Eingangswellen aufweist, die in Eingriff mit Uhrwerksabtriebswellen stehen.

Die erfindungsgemäße Uhr kann, wie oben erwähnt, als Wanduhr gestaltet sein; auch eine Gestaltung als frei stehende oder hängende Uhr ist möglich. Die Uhr kann für eine Verwendung in Innenräumen oder, bei entsprechend wetterfester Gestaltung der Uhrenteile oder mit einem dichten Gehäuse, für eine Verwendung außerhalb von Gebäuden im Freien ausgeführt sein. Schließlich kann die Uhr gemäß Erfindung bei entsprechend kleiner Ausführung auch als am Körper tragbare Uhr gestaltet sein. Wegen der besseren Erkennbarkeit der bei der erfindungsgemäßen Uhr erzielten optischen Effekte bei der Bewegung der Zeiger ist allerdings eine Ausführung als Großuhr bevorzugt.

Im folgenden werden Ausführungsbeispiele der Erfindung anhand einer Zeichnung erläutert. Die Figuren der Zeichnung zeigen:
- Figur 1: eine Uhr in einer ersten Ausführung mit zwei Zeigern, in Ansicht schräg von vorne,
- Figur 2: eine Steuerung eines der Zeiger als Teil der Uhr gemäß Figur 1, in Draufsicht,
- Figur 3: die Uhr in einer zweiten Ausführung, mit drei Zeigern, in der oberen Hälfte überwiegend im Schnitt und in der unteren Hälfte in Ansicht, und
- Figur 4: die Uhr aus Figur 3 in einer Ansicht gemäß dem Pfeil IV in Figur 3.

Wie die Figur 1 der Zeichnung zeigt, besitzt das hier dargestellte erste Ausführungsbeispiel einer Uhr 1 ein Zifferblatt 2, das sich aus drei Kreissegmentflächen 21, 22, 23 gleicher Größe zusammensetzt. Die Kreissegmentflächen 21, 22, 23 stoßen entlang ihrer radialen Kanten 21', 22', 23' aneinander an und schließen jeweils einen Winkel α von etwa 90° ein, wobei jeweils der Übergang von der einen Kreissegmentfläche 21, 22, 23 zur benachbarten Kreissegmentfläche 21, 22, 23 leicht ausgerundet ist. Die drei Kreissegmentflächen 21, 22, 23 bilden zusammen die Zifferblattoberfläche 20, auf der Ziffern 24 zur Angabe der Uhrzeit in Form von römischen Zahlen I bis XII angebracht sind. Die Übergänge zwischen den Kreissegmentflächen liegen hier in Uhrzeiten ausgedrückt bei 2 Uhr, 6 Uhr und 10 Uhr.

Aufgrund dieser Form des Zifferblatts 2 kann die Uhr 1 beispielsweise formschlüssig in eine obere Raumecke gesetzt werden, wobei die Kreissegmentfläche 21 parallel zu einer Raumdecke und die beiden Kreissegmentflächen 22, 23 parallel zu einer rechten und zu einer linken Wand verlaufen, wobei die Wände und die Raumdecke jeweils miteinander einen Winkel von 90° einschließen.

Weiterhin besitzt die Uhr 1 gemäß Figur 1 zwei Zeiger 31, 32, wovon der Zeiger 31 der Minutenzeiger und der Zeiger 32 der Stundenzeiger ist. Die Zeiger 31, 32 sind dabei länglich-flächig ausgeführt und an ihrem radial äußeren Ende zugespitzt. Sie sind z.B. Blechstanzteile, die noch farblich behandelt sein können. An ihrem radial inneren Ende laufen die Zeiger 31, 32 jeweils in einem Zapfen 58 aus, der in Zeigerlängsrichtung verläuft und der um eine in Zeigerlängsrichtung verlaufende Drehachse 131, 132 in je einem Schwenkteil 57 drehbeweglich gelagert ist.

Im Zentrum der Uhr 1 ist eine zweifache Schwenk- und Drehsteuerung 5, 6 angeordnet, an der die Zeiger 31, 32 mit ihrem inneren Ende um jeweils zwei verschiedene Achsen, nämlich um je eine Schwenkachse 151 und eine Drehachse 131, beweglich gelagert sind. Die Schwenkachse 151, 152 jedes Zeigers 31, 32 verläuft dabei senkrecht zur Zeigerlängsrichtung und senkrecht zur Zeigerumlauf-Drehachse 30; hierdurch ist jeder Zeiger 31, 32 im Sinne des Schwenkpfeils 51" verschwenkbar; Die Drehachsen 131 der durch die Zapfen 58 gebildeten Drehlager verlaufen in Zeigerlängsrichtung.

Innerhalb der Schwenk- und Drehsteuerung 5, 6 sind stationäre Steuerkörper mit mechanischen Steuerkurven vorgesehen, die in Figur 1 unsichtbar verdeckt sind und die dazu dienen, die Zeiger 31, 32 relativ zum Zifferblatt 2 so um ihre jeweiligen Schwenk- und Drehachsen 151, 152, 131, 132 zu verschwenken und zu verdrehen, daß die Zeiger 31, 32 stets mit einem relativ geringen und insbesondere weitestgehend gleichbleibenden Abstand sowie gleichzeitig flächenparallel über das in Zeigerumlaufrichtung 31' gesehen nicht-rotationssymmetrische Zifferblatt 2 geführt werden. Die Zeiger 31, 32 müssen dabei jeweils im Bereich der radialen Kanten 21', 22', 23' der Kreissegmentflächen 21, 22, 23 ihre am weitesten abgesenkte, d.h. nach unten verschwenkte Stellung erreichen, während sie jeweils im Bereich der Mitte jeder Kreissegmentfläche 21, 22, 23 ihre am weitesten nach oben verschwenkte Position erreichen. Zur Erhaltung der Flächenparallelität werden die Zeiger 31, 32 gleichzeitig in einem passenden Maße um ihre Drehachse 131 verdreht. Beim Durchlaufen der Kantenbereiche 21', 22', 23' erfolgt jeweils die schnellste Verdrehung der Zeiger 31, 32 um ihre Längsachse; in den dazwischen liegenden Bereichen der Umlaufbahn der Zeiger 31, 32 erfolgt die Verdrehung entsprechend langsamer. Das Maß und die Geschwindigkeit der Verdrehung der Zeiger um ihre Längsachse werden durch einen entsprechenden Kurvenverlauf der Steuerkurven bestimmt.

Unter der Schwenksteuerung 5, 6 ist ein hier nicht sichtbares modifiziertes Uhrwerk 4 vorgesehen, das durch eine Abdeckung 40 verdeckt ist. Das Uhrwerk 4 ist zusammen mit der Schwenk- und Drehsteuerung 5, 6 in Form einer integrierten Uhrwerk-Getriebe-Einheit ausgeführt, die die zeitabhängige Bewegung sowie die von der Zifferblattform abhängige Verschwenkung und Verdrehung der Zeiger 31, 32 erzeugt und auf diese überträgt.

Obwohl bei der Uhr 1 das Zifferblatt 2 in Umlaufrichtung der Zeiger 31, 32 betrachtet eine nicht-rotationssymmetrische Fläche darstellt, laufen die Zeiger 31, 32 während ihres Umlaufs doch immer in einem weitestgehend konstanten und relativ geringen Abstand sowie flächenparallel über das Zifferblatt 2, so daß trotz der geometrisch ungewöhnlichen und komplizierten Form des Zifferblatts 2 stets eine genaue Zeitanzeige und -ablesung gewährleistet ist.

Figur 2 der Zeichnung zeigt die im Zentrum der Uhr 1 gemäß Figur 1 angeordnete zweifache Schwenk- und Drehsteuerung 5, 6 nun in Draufsicht, teilweise in weggebrochener Darstellung, wobei hier aus Übersichtlichkeitsgründen nur der Minutenzeiger 31 teilweise dargestellt ist, der sich in Figur 2 etwa in der Drei-Uhr-Stellung befindet.

Die Schwenk- und Drehsteuerung 5, 6 ist an ihrer in Figur 2 dem Betrachter zugewandten Oberseite mittels einer durchgehenden, rotierenden Scheibe 50 abgedeckt, die an ihrem Rand den Zeiger 31 in dem Quer-Schwenkgelenk 51 mit der Schwenkachse 51' und in dem Axial-Drehlager 58 mit der Drehachse 131, die mit der Zeigerlängsrichtung zusammenfällt, schwenk- und drehbeweglich trägt. Die Scheibe 50 ist im Inneren der Schwenk- und Drehsteuerung 5, 6 mittels nicht näher dargestellter Kupplungsmittel mit einer Abtriebswelle 41 des unsichtbar im Hintergrund liegenden Uhrwerks 4 gekuppelt, so daß sich die Scheibe 50 zusammen mit dem Minutenzeiger 31 je Stunde um 360° in Zeigerumlaufrichtung 31' um die Zeigerdrehachse bewegt.

Unterhalb der sich drehenden Scheibe 50 ist eine feststehende Steuerscheibe 53 als stationärer Steuerkörper angeordnet, die in ihrem Zentrum eine Durchbrechung 54 für die Durchführung der Abtriebswelle 41 oder der zuvor erwähnten Kupplungsmittel aufweist. Weiter weist die Steuerscheibe 53 in ihrer zur Unterseite der Scheibe 50 weisenden Oberseite eine umlaufende Steuernut 55 auf. In dieser Steuernut 55 ist ein Steuerhebel 56 mit seinem einen Ende zwangsgeführt, wobei das andere Ende des Steuerhebels 56 starr mit dem inneren Ende des den Zeiger 31 tragenden Schwenkteils 57 verbunden ist. Wie die Figur 2 deutlich zeigt, variiert in Umfangsrichtung gesehen der Abstand der Steuernut 55 von der Abtriebswelle 41. Dies führt dazu, daß der in der Steuernut 55 zwangsgeführte Steuerhebel 56 während des Umlaufs des Zeigers 31 seine Ausrichtung ändert. Diese Änderung der Ausrichtung des Steuerhebels 56 überträgt sich über das Schwenkteil 57 auf den Zeiger 31, sodaß dieser gemäß den Hebelgesetzen im Schwenklager 51 um die Schwenkachse 51' quer zu seiner Längsrichtung entsprechend verschwenkt wird, wie durch den Schwenkpfeil 51" in Figur 1 angedeutet ist. Je weiter sich die Steuernut 55 und der darin zwangsgeführte Steuerhebel 56 von der zentralen Abtriebswelle 41 entfernen, desto mehr wird der Zeiger 31 nach oben verschwenkt; umgekehrt wird der Zeiger 31 um so mehr nach unten verschwenkt, je mehr sich die Steuernut 55 und der darin zwangsgeführte Steuerhebel 56 der Abtriebswelle. 41 nähern. Durch eine an den Verlauf des Zifferblatts 2 angepaßte Formgebung der Steuernut 55 läßt sich der gewünschte Effekt erreichen, nämlich eine Führung des Zeigers 31, und in gleicher Weise des in Figur 2 nicht dargestellten Zeigers 32, in einem relativ geringen und praktisch konstanten Abstand über das Zifferblatt 2 unabhängig von der jeweiligen Uhrzeit und der damit verbundenen Position der Zeiger 31, 32 während ihres Umlaufs.

Unterhalb der sich drehenden Scheibe 50 und über der Steuerscheibe 53 ist als Teil der zusätzlichen Drehsteuerung 6 eine feststehende zylindrische Steuertrommel 63 angeordnet, die ebenfalls in ihrem Zentrum eine Durchbrechung für die Hindurchführung der Abtriebswelle 41 oder der zuvor erwähnten Kupplungsmittel aufweist. Weiter weist die Steuertrommel 63 in ihrem Außenumfang eine umlaufende Steuernut 62 auf. In dieser Steuernut 62 ist ein in Umfangsrichtung der Steuertrommel 63 weisender zweiter Steuerhebel 59 mit seinem einen Ende, das durch eine auf einem Bolzen 61 gelagerte Laufrolle 60 gebildet ist, zwangsgeführt. Das andere Ende des Steuerhebels 59 ist starr mit dem das radial innere Ende des Zeigers 31 bildenden Zapfen 58 verbunden ist, der seinerseits drehbeweglich im Schwenkteil 57 gelagert ist. Zur Erzielung der gewünschten Drehbewegung des Zeigers 31 um seine Drehachse 131 variiert in Axialrichtung gesehen der Abstand der Steuernut 62 von der dem Betrachter zugewandten Stirnseite der Steuertrommel 63. Dies führt dazu, daß der in der Steuernut 62 zwangsgeführte Steuerhebel 59 während des Umlaufs des Zeigers 31 seine Ausrichtung ändert. Diese Änderung der Ausrichtung des Steuerhebels 59 überträgt sich auf den Zeiger 31, sodaß dieser gemäß den Hebelgesetzen im Schwenkteil 57 um die Drehachse 131 entsprechend verdreht wird, wie dies durch den Drehpfeil 31" in Figur 2 angedeutet ist.

Die Schwenk- und Drehsteuerung 5, 6 enthält für jeden Zeiger 31, 32 der Uhr 1 je zwei eigene Steuernuten 55, 62, so daß auch jeder Zeiger 31, 32 unabhängig vom jeweils anderen Zeiger 32, 31 in einem passendem Maß während seines Umlaufs über das Zifferblatt 2 so um seine Querachse verschwenkt und um seine Längsachse verdreht wird, daß die gewünschte Konstanthaltung des Abstandes und die Flächenparallelität mit geringem Abstand der Zeiger 31, 32 zum Zifferblatt 2 gewährleistet ist. Gleichzeitig ist, wie bei herkömmlichen Uhren auch, ein gegenseitiger Höhenversatz der Zeiger 31, 32 in Richtung der Abtriebswelle 41 vorgesehen, damit die Zeiger 31, 32 bei gegenseitiger Überholung nicht aneinanderstoßen. Die Uhr 1 kann bei Bedarf selbstverständlich um einen in gleicher Weise gesteuerten Sekundenzeiger ergänzt werden.

Ein Beispiel für eine Uhr 1 mit drei Zeigern 31, 32, 33 ist in den Figuren 3 und 4 gezeigt.

Die Uhr 1 mit drei Zeigern 31, 32, 33 ist in Figur 3 in der oberen Hälfte oberhalb der Zeigerumlauf-Drehachse 30 überwiegend im Schnitt und in der unteren Hälfte der Figur 3 unterhalb der Zeigerumlauf-Drehachse 30 in Ansicht gezeigt. Im Hintergrund der Figur 3 ist das Zifferblatt 2 mit seiner Zifferblattoberfläche 20 teilweise sichtbar; der übrige Teil des Zifferblatts 2 ist in der Figur 3 nicht gezeichnet.

Ganz links in der Figur 3 liegt ein Uhrwerk 4, das durch eine Abdeckung 40 verdeckt ist, so daß es beim Blick auf die Uhr, also gemäß Figur 3 beim Blick von rechts nach links, nicht sichtbar ist. Vom Uhrwerk 4 erstrecken sich hier insgesamt drei mit je einem Zahnrad 72 versehene Abtriebswellen 41, 42, 43 nach vorne, gemäß Figur 3 also nach rechts, wobei die Wellen 41 bis 43 konzentrisch zueinander angeordnet sind. Zur Erzielung einer geringen Lagerreibung sind Wälzlager 79 für die Lagerung der Wellen 41 bis 43 vorgesehen.

Die Uhr 1 gemäß Figur 3 besitzt im Unterschied zu der Uhr nach den Figuren 1 und 2 eine kombinierte Schwenk- und Drehsteuerung 7 für die gewünschte Verschwenkung und Verdrehung der Zeiger 31 bis 33 entsprechend dem Verlauf der Zifferblattoberfläche 20, die hier mit der von Figur 1 übereinstimmt.

Am rechten Ende jeder der Wellen 41 bis 43 ist je eine Trägerscheibe 71 für je einen der Zeiger 31 bis 33 verdrehfest angebracht. Alle drei Zeiger 31 bis 33 stehen in Figur 3 in der 12-Uhr-Stellung. Zwischen je zwei benachbarten Trägerscheiben 71 und rechts von der äußeren rechten Trägerscheibe 71 ist je ein Steuerkörper 73 angeordnet. Diese Steuerkörper 73 sind jeweils positionsfest angebracht, also nicht verdrehbar. Jeder Steuerkörper 73 hat die Form eines flachen Kegels oder Kegelstumpfs mit einem Kegelmantel 73'. In jedem Kegelmantel ist eine Steuerkurve 75 in Form einer Nut angebracht, die um den gesamten Steuerkörper 73 bzw. dessen Mantel 73' herumläuft und die die Form einer geschwungenen Kurve aufweist.

An jeder Trägerscheibe 71 ist je einer der Zeiger 31 bis 33 gelenkig gehaltert. Hierzu ist jeweils ein den Fußteil des Zeigers 31, 32, 33 bildender Steuerhebel 76 in einem Schwenkgelenk mit einer Schwenkachse 151, 152, 153 schwenkbeweglich an der jeweils zugehörigen Trägerscheibe 71 gelagert. Die Schwenkachsen 151 bis 153 verlaufen dabei quer zur Zeigerumlauf-Drehachse 30 und quer zur Zeigerlängsrichtung. Der Kegelmantel 73' kann im Querschnitt gesehen auch leicht ballig oder gerundet ausgeführt sein, wobei die Balligkeit oder Rundung etwa einem Radius um die jeweils zugehörige Schwenkachse 151, 152, 153 folgt.

Weiterhin ist in jedem Steuerhebel 76 jeweils der übrige Teil des zugehörigen Zeigers 31 bis 33 verdrehbar gelagert, und zwar jeweils um eine Drehachse 131, 132, 133, die in Längsrichtung des jeweils zugehörigen Zeigers 31, 32, 33 verläuft. Jeweils an dem fußseitigen, aus dem Steuerhebel 76 radial nach innen hin vorstehenden Ende jedes Zeigers 31, 32, 33 ist jeweils ein Kurvenrollenträger 78 mit einem Kurvenrollenpaar 77 angebracht. Die Kurvenrollen jedes Kurvenrollenpaars 77 liegen innerhalb der jeweils zugehörigen Steuerkurve 75 und werden darin geführt. Dabei haben die Kurvenrollen des Kurvenrollenpaars 77 jeweils voneinander einen vorgegebenen Abstand in Längsrichtung der Steuerkurve 75.

Wenn die Zeiger 31, 32, 33 durch das Uhrwerk 4 in Drehung versetzt werden, bewegen sich die Kurvenrollen der Kurvenrollenpaare 77 aller Steuerhebel 76 durch ihre jeweils zugehörige Steuerkurve 75, wobei hierdurch zwei Bewegungen der Zeiger 31 bis 33 bewirkt werden: eine Veränderung des Abstandes der Steuerkurve 75 von der Zeigerumlauf-Drehachse 30 bewirkt eine Verschwenkung der Zeiger 31 bis 33 um deren Schwenkachsen 151 bis 153, wie für den Zeiger 33 durch den daran eingezeichneten Schwenkpfeil 51 " verdeutlicht ist; eine Änderung der Steigung oder Richtung der Steuerkurve 75 bewirkt eine Verdrehung der Zeiger 31 bis 33 um die in deren Längsrichtung verlaufenden Drehachsen 131 bis 133. Auf diese Weise wird für jeden Zeiger 31 bis 33 erreicht, daß er sich bei seinem Umlauf sowohl mit einem im wesentlichen konstanten Abstand als auch parallel zur Oberfläche 20 des Zifferblatts 2 bewegt, auch wenn dieses eine geometrisch ungewöhnliche und komplizierte Form aufweist, wie sie z.B. die Figur 1 der Zeichnung anschaulich zeigt. Dabei wird bei der Uhr 1 gemäß Figur 3 diese kombinierte Verschwenkung und Verdrehung der Zeiger 31 bis 33 durch eine gemeinsame Steuerung 7 mit den Steuerkörpern 73 und den weiteren, zuvor beschriebenen Teilen erreicht. Dies erlaubt eine besonders kompakte Bauweise mit relativ wenigen Einzelteilen.

Figur 4 der Zeichnung zeigt die Uhr 1 aus Figur 3 in einer Stirnansicht gemäß der Blickrichtung IV in Figur 3. Dabei fällt der Blick auf die Mantelfläche 73' des in Figur 3 ganz rechten, äußeren oder oberen Steuerkörpers 73. Im Zentrum des Steuerkörpers 73 liegt die Zeigerumlauf-Drehachse 30, die hier senkrecht zur Zeichnungsebene verläuft. Außerdem ist die umlaufende, nutförmige Steuerkurve 75 im Mantel 73' des Steuerkörpers 73 sichtbar. Dieser Steuerkurve 75 folgt mit einem geringen Abstand die äußere Kontur 74 des Steuerkörpers 73, um den umlaufenden Zeiger, hier den zugehörigen Zeiger 33, bei seinem Umlauf um die Zeigerumlauf-Drehachse 30 nicht mit seinem Steuerkörper 73 kollidieren zu lassen.

Aus Übersichtlichkeitsgründen ist in der Figur 4 lediglich der Zeiger 33 eingezeichnet, der hier wieder in der 12-Uhr-Stellung gezeigt ist. In seinem radial äußeren Bereich hat der Zeiger 33 eine flächige Form mit einer relativ großen Breite. Zu seinem Fußteil hin geht der Zeiger 33 in eine im Querschnitt runde Form über. Mit diesem Teil liegt der Zeiger 33 innerhalb des Steuerhebels 76 und ist in diesem um die in Zeigerlängsrichtung verlaufende Drehachse 133 verdrehbar gelagert. Hinter dem Steuerhebel 76 liegt der Kurvenrollenträger 78 mit dem in der Steuerkurve 75 geführten Kurvenrollenpaar 77. Etwas weiter zum Zentrum hin folgt dann das Schwenklager mit der Schwenkachse 153, um die der Zeiger 33 in einer senkrecht zur Zeichnungsebene der Figur 4 liegenden Ebene verschwenkbar ist.

Das in Figur 4 im Hintergrund liegende Zifferblatt 2 mit seiner Zifferblattoberfläche 20 entspricht in seiner Gestaltung dem Zifferblatt 2 gemäß Figur 1. Auch in Figur 4 besitzt das Zifferblatt 2 also drei Kreissegmentflächen 21, 22, 23, die zusammen die Zifferblattoberfläche 20 bilden. In der in Figur 4 gezeigten 12-Uhr-Stellung des Zeigers 33 befindet sich dieser in der Mitte der oberen Kreissegmentfläche 21. Wird der Zeiger 33 durch das hier verdeckt im Hintergrund liegende Uhrwerk 4 in seiner Umlaufrichtung weiterbewegt, erfolgt durch das Kurvenrollenpaar 77 über den Kurvenrollenträger 78 und den Steuerhebel 76 eine gesteuerte, kombinierte Verschwenkung und Verdrehung des Zeigers 33 um die Schwenkachse 153 und die Drehachse 133. Die Verschwenkungsposition des Zeigers 33 und auch der hier nicht dargestellten weiteren Zeiger 31, 32 wird durch den jeweiligen Abstand der zugehörigen Steuerkurve 75 von der Zeigerumlauf-Drehachse 30 bestimmt. Je näher die Steuerkurve 75 an der Drehachse 30 liegt, desto weiter ist der Zeiger 33 mit seinem freien Ende in Figur 4 zum Betrachter hin oder allgemeiner gesagt zur Zeigerumlauf-Drehachse 30 hin verschwenkt; umgekehrt ist der Zeiger 33 um so mehr mit seinem freien Ende vom Betrachter weg oder allgemeiner gesagt von der Zeigerumlauf-Drehachse 30 weg verschwenkt, je weiter die Steuerkurve 75 von der Zeigerumlauf-Drehachse 30 entfernt liegt. Die minimale Entfernung der Steuerkurve 75 von der Zeigerumlauf-Drehachse 30 ergibt sich hier jeweils bei den Stellungen 12 Uhr, 4 Uhr und 8 Uhr; die maximale Entfernung liegt hier bei den Stellungen 2 Uhr, 6 Uhr und 10 Uhr vor.

Die Verdrehungsstellung des Zeigers 33 um seine Drehachse 133 wird durch die Steigung oder Richtung der Steuerkurve 75 zwischen den beiden Kurvenrollen des Kurvenrollenpaars 77 bestimmt. Der Verlauf der Steuerkurve 75 ist dabei so ausgeführt, daß sich jeweils eine solche Verdrehung des Zeigers 33 um seine Drehachse 133 ergibt, daß der Zeiger in seinem flächigen äußeren Teil jeweils flächenparallel zu der Zifferblattoberfläche 20 geführt wird. Wie die Figur 4 verdeutlicht, liegen die größten Änderungen in der Steigung oder Richtung der Steuerkurve 75 in der Umgebung der Stellungen 2 Uhr, 6 Uhr und 10 Uhr vor, wo jeweils die einzelnen Kreissegmentflächen 21 bis 23 der Zifferblattoberfläche 20 aneinander stoßen. In den dazwischen liegenden Bereichen verläuft die Steuerkurve 75 flacher und mit einer geringeren Änderung ihrer Steigung oder Richtung, da in diesen Bereichen die Kreissegmentflächen 21 bis 23 ebene Bereiche darstellen.

Zusätzlich zu der 12-Uhr-Stellung des Zeigers 33 ist in der Figur 4 im Bereich des Pfeils A und im Bereich des Pfeils B jeweils noch eine zusätzliche Position des Steuerhebels 76 bei 2 Uhr und bei etwa 5.25 Uhr angedeutet. Dabei ist jeweils der Verdrehungswinkel β, den der Zeiger zu seiner Grund-Position (= 0°) einnimmt, angegeben.

Die Steuerung 7 sorgt also mit pro Zeiger 31 bis 33 jeweils nur einer Steuerkurve 75 dafür, daß der zugehörige Zeiger 31 bis 33 sowohl mit einem im wesentlichen konstanten Abstand als auch flächenparallel über die Zifferblattoberfläche 20 geführt wird.

## Patentansprüche

1. Uhr (1) mit einem Zifferblatt (2), mit einem oder mehreren Zeigern (31, 32, 33) und mit einem Uhrwerk (4) mit einer oder mehreren konzentrischen Abtriebswellen (41, 42, 43) zum Bewegen der Zeiger (31, 32, 33) um eine Zeigerumlauf-Drehachse (30), wobei das Zifferblatt (2) in Zeigerumlaufrichtung (31') betrachtet eine nicht-rotationssymmetrische Oberfläche (20) aufweist, wobei die Zeiger (31, 32, 33) an ihrem inneren, der Zeigerumlauf-Drehachse (30) zugewandten Ende um eine senkrecht zur Zeigerumlauf-Drehachse (30) und senkrecht zur Zeigerlängsachse verlaufende Schwenkachse (151, 152, 153) schwenkbeweglich gelagert sind, und wobei eine Steuerung (5) vorgesehen ist, mit der die Zeiger (31, 32, 33) so verschwenkbar sind, daß sie sich bei ihrem Umlauf mit im wesentlichen konstantem Abstand zur Zifferblattoberfläche (20) über diese bewegen,
**dadurch gekennzeichnet,**
- **daß** die Zeiger (31, 32, 33) an oder nahe ihrem inneren, der Zeigerumlauf-Drehachse (30) zugewandten Ende um eine weitere, in Zeigerlängsrichtung verlaufende Drehachse (131, 132, 133) drehbeweglich gelagert sind,
- **daß** die Zeiger (31, 32, 33) in ihrem sichtbaren Bereich flächig ausgeführt sind und
- **daß** eine zusätzliche Steuerung (6) vorgesehen ist, mit der die Zeiger (31, 32, 33) so um ihre in Zeigerlängsrichtung verlaufende Drehachse (131, 132, 133) verdrehbar sind, daß sie sich bei ihrem Umlauf im wesentlichen flächenparallel zur Zifferblattoberfläche (20) über diese bewegen.

2. Uhr nach Anspruch 1, **dadurch gekennzeichnet,**
- **daß** die zusätzliche Steuerung (6) eine im Zentrum der Uhr (1) angeordnete Drehsteuerung ist, die durch je Zeiger (31, 32, 33) eine mechanische Steuerkurve gebildet ist, deren Kurvenverlauf entsprechend dem in Zeigerumlaufrichtung (31') betrachteten Verlauf der Zifferblattoberfläche (20) ausgeführt ist,
- **daß** jede mechanische Steuerkurve durch eine konzentrisch zur zugehörigen Abtriebswelle (41, 42, 43) angeordnete stationäre Steuerscheibe oder -trommel (63) mit einer Steuernut (62) gebildet ist und
- **daß** in jeder Steuernut (62) ein mit dem zugehörigen Zeiger (31, 32, 33) verbundener Steuerhebel (59) zwangsgeführt ist, durch den der zugehörige Zeiger (31, 32, 33) bei seinem Umlauf nach Maßgabe des Steuernutverlaufs um seine in Zeigerlängsrichtung verlaufende Drehachse (131, 132, 133) verdrehbar ist.

3. Uhr nach Anspruch 1 und 2, **dadurch gekennzeichnet, daß** die Steuerung (5) für das Verschwenken der Zeiger (31, 32, 33) und die zusätzliche Steuerung (6) für das Verdrehen der Zeiger (31, 32, 33) um ihre in Zeigerlängsrichtung verlaufende Drehachse (131, 132, 133) zu einer gemeinsamen Steuerung (7) zusammengefaßt sind.

4. Uhr nach Anspruch 3, **dadurch gekennzeichnet, daß** die gemeinsame Steuerung (7) durch je Zeiger (31, 32, 33) eine berechnete mechanische Steuerkurve (75) gebildet ist, die auf oder in dem Mantel (73') eines stationären, konzentrisch zur Zeigerumlauf-Drehachse (30) angeordneten kegel- oder kegelstumpfförmigen Steuerkörpers (73) ausgebildet ist, und daß in der Steuerkurve (75) je ein Steuerhebel (76) mittels eines Kurvenrollenpaars (77) mit zwei voneinander in Steuerkurvenlängsrichtung beabstandeten Kurvenrollen zwangsgeführt ist, wobei jeweils der Abstand der Steuerkurve (75) von der Zeigerumlauf-Drehachse (30) die Verschwenkungsstellung der Zeiger (31, 32, 33) und die Steigung oder Richtung der Steuerkurve (75) zwischen den beiden Kurvenrollen des Kurvenrollenpaars (77) die Verdrehungsstellung der Zeiger (31, 32, 33) um ihre in Zeigerlängsrichtung verlaufende Drehachse (131, 132, 133) bestimmt.

5. Uhr nach Anspruch 4, **dadurch gekennzeichnet, daß** die radial äußere Kontur (74) jedes kegel- oder kegelstumpfförmigen Steuerkörpers (73) so geformt ist, daß sie in einem konstanten Abstand der umlaufenden Steuerkurve (75) folgt.

6. Uhr nach einem der Ansprüche 1 bis 5, **dadurch gekennzeichnet, daß** die Steuerung(en) (5, 6, 7) statt durch mechanische Steuerkurven durch je Zeiger (31, 32, 33) einen elektrischen Servomotor und nachgeordnete mechanische Stellglieder gebildet ist/sind, mit denen der zugehörige Zeiger (31, 32, 33) bei seinem Umlauf nach Maßgabe elektrischer Steuersignale entsprechend dem Verlauf der Zifferblattoberfläche (20) um seine in zeigerlängsrichtung verlaufende Drehachse (131, 132, 133) verdrehbar ist.

7. Uhr nach einem der Ansprüche 1 bis 5, **dadurch gekennzeichnet, daß** die Steuerung (en) (5, 6, 7) statt durch mechanische Steuerkurven durch je Zeiger (31, 32, 33) einen gesteuerten Elektromagneten und nachgeordnete mechanische Stellglieder gebildet ist/sind, mit denen der zugehörige Zeiger (31, 32, 33) bei seinem Umlauf nach Maßgabe elektrischer Steuersignale entsprechend dem Verlauf der Zifferblattoberfläche (20) um seine in Zeigerlängsrichtung verlaufende Drehachse (131, 132, 133) verdrehbar ist.

8. Uhr nach einem der Ansprüche 1 bis 5, **dadurch gekennzeichnet, daß** die Steuerung(en) (5, 6, 7) statt durch mechanische Steuerkurven durch je Zeiger (31, 32, 33) eine positionsgesteuerte Kolben-ZylinderEinheit und nachgeordnete mechanische Stellglieder gebildet ist/sind, mit denen der zugehörige Zeiger (31, 32, 33) bei seinem Umlauf nach Maßgabe geeigneter Steuersignale entsprechend dem Verlauf der Zifferblattoberfläche (20) um seine in Zeigerlängsrichtung verlaufende Drehachse) (131, 132, 133) verdrehbar ist.

9. Uhr nach einem der vorangehenden Ansprüche, **dadurch gekennzeichnet, daß** die Mittel für die schwenk- und drehbewegliche Lagerung der Zeiger (31, 32, 33), die Steuerung(en) (5, 6, 7) an der Sichtseite des Zifferblatts (2) angeordnet sind und daß sich die Zeiger (31, 32, 33) vom Zentrum des Zifferblatts (2) nach außen erstrecken.

10. Uhr nach einem der Ansprüche 1 bis 8, **dadurch gekennzeichnet, daß** die Mittel für die schwenk- und drehbewegliche Lagerung der Zeiger (31, 32, 33), die Steuerung(en) (5, 6, 7) an der nicht sichtbaren Rückseite des Zifferblatts (2) angeordnet sind und daß sich die Zeiger (31, 32, 33) vom Zentrum der Zifferblattrückseite nach außen und dann um den radial äußeren Rand des Zifferblatts (2) herum und dann vor der Zifferblattvorderseite radial nach innen, vorzugsweise über weniger als die Hälfte des Zifferblattdurchmessers, erstrecken.

11. Uhr nach Anspruch 10, **dadurch gekennzeichnet, daß** zumindest im nicht von den Zeigern (31, 32, 33) überstrichenen Zentralbereich der Zifferblattvorderseite mindestens ein zusätzliches Funktionselement, insbesondere eine Leuchte und/oder ein Text- oder Werbeträger und/oder ein Dekorationselement, angebracht oder anbringbar ist.

12. Uhr nach einem der vorangehenden Ansprüche, **dadurch gekennzeichnet, daß** die Oberfläche (20) des Zifferblatts (2) aus zwei Teilflächen gebildet ist, die an ihrer Basis unter einem Winkel α ungleich 180° aneinander angrenzen.

13. Uhr nach einem der Ansprüche 1 bis 11, **dadurch gekennzeichnet, daß** die Oberfläche (20) des Zifferblatts (2) aus drei Teilflächen (21, 22, 23) mit radial verlaufenden Kanten (21', 22', 23') gebildet ist, wobei die Teilflächen (21, 22, 23) an ihren radial verlaufenden Kanten (21', 22', 23') jeweils unter einem Winkel α ungleich 180° aneinander angrenzen.

14. Uhr nach Anspruch 12 oder 13, **dadurch gekennzeichnet, daß** der Winkel α zwischen 90° und weniger als 180° oder zwischen mehr als 180° und 270° beträgt.

15. Uhr nach einem der Ansprüche 1 bis 11, **dadurch gekennzeichnet, daß** die Oberfläche (20) des Zifferblatts (2) in Zeigerumlaufrichtung (31') betrachtet regelmäßig oder unregelmäßig wellen- oder zickzackförmig höhenmoduliert ausgebildet ist.

16. Uhr nach einem der vorangehenden Ansprüche, **dadurch gekennzeichnet, daß** diese ein modifiziertes, vorzugsweise für Funksteuerung geeignetes, Uhrwerk (4) besitzt und daß das Uhrwerk (4), die Mittel für die schwenk- und drehbewegliche Lagerung der Zeiger (31, 32, 33) und die Steuerung (en) (5, 6, 7) in einer integrierten Uhrwerk-Getriebe-Einheit zusammengefaßt sind.

17. Uhr nach einem der Ansprüche 1 bis 15, **dadurch gekennzeichnet, daß** diese ein konventionelles, unmodifiziertes Uhrwerk (4) besitzt und daß die Mittel für die schwenk- und drehbewegliche Lagerung der Zeiger (31, 32, 33)und die Steuerung (en) (5, 6, 7) in einem Nachschaltgetriebe zusammengefaßt sind, das Eingangswellen aufweist, die in Eingriff mit Uhrwerksabtriebswellen (41, 42, 43) stehen.

## Claims

1. Clock (1) comprising a clockface (2), one or more hands (31, 32, 33) and a clockwork mechanism (4) with one or more concentric output shafts (41, 42, 43) to move the hands (31, 32, 33) around an axis of rotation of the hands (30), whereby the clockface (2) includes a non-rotationally symmetrical surface (20) in the direction of rotation of the hands (31'), whereby the hands (31, 32, 33) are swivellingly supported at their inner end facing the axis of rotation of the hands (30) around a swivelling axis (151, 152, 153) running perpendicular to the axis of rotation of the hands (30) and perpendicular to the longitudinal hand axis, and whereby a control unit (5) is provided by means of which the hands (31, 32, 33) are pivotable so that they move at a substantially constant distance to the clockface surface (20) across said surface when rotating,
**characterised in that**
- the hands (31, 32, 33) are rotationally supported at or close to their inner end facing the axis of rotation of the hands (30) around a further rotational axis (131, 132, 133) running in the longitudinal direction of the hands,
- the hands (31, 32, 33) are flat in their visible area and
- an additional control unit (6) is provided by means of which the hands (31, 32, 33) are rotatable around their rotational axis (131, 132, 133) running in the longitudinal direction of the hands so that they can move substantially parallel to the clockface surface (20) across said surface when rotating.

2. Clock according to Claim 1, **characterised in that**
- the additional control unit (6) is a rotational control unit arranged in the centre of the clock (1), whereby the rotational control unit is formed by a mechanical radial cam for each hand (31, 32, 33), whereby the curve progression of the mechanical radial cam corresponds to the progression of the clockface surface (20) seen in the direction of rotation of the hands (31'),
- each mechanical radial cam is formed by a stationary plate cam or controlling drum (63) with a control groove (62) arranged concentrically to the relevant output shaft (41, 42, 43) and
- a control lever (59) connected with the relevant hand (31, 32, 33) is restricted in each control groove (62), whereby by means of the control lever (59) the relevant hand (31, 32, 33) is rotatable around its rotational axis (131, 132, 133) running in the longitudinal direction of the hands when rotating according to the progression of the control groove.

3. Clock according to Claims 1 and 2, **characterised in that** the control unit (5) for swivelling the hands (31, 32, 33) and the additional control unit (6) for rotating the hands (31, 32, 33) around their rotational axis (131, 132, 133) running in the longitudinal direction of the hands form a joint control unit (7).

4. Clock according to Claim 3, **characterised in that** the joint control unit (7) is formed by a calculated mechanical radial cam (75) for each hand (31, 32, 33), whereby the radial cam (75) is formed on or in the conical surface (73') of a stationary, conical or truncated control unit (73) arranged concentrically to the axis of rotation of the hands (30) and that a control lever (76) is restricted in the radial cam (75) using a pair of cam followers (77) with two spaced apart cam followers in the longitudinal direction of the radial cam, whereby the distance between the radial cam (75) and the axis of rotation of the hands (30) determines the swivelling position of the hands (31, 32, 33) and the pitch or direction of the radial cam (75) between the two cam followers of the pair of cam followers (77) and the rotational position of the hands (31, 32, 33) around their rotational axis (131, 132, 133) running in the longitudinal direction of the hands.

5. Clock according to Claim 4, **characterised in that** the outer radial contour (74) of each conical or truncated control unit (73) is shaped so that it follows the rotating radial cam at a constant distance.

6. Clock according to any of Claims 1 to 5, **characterised in that** the control unit(s) (5, 6, 7) is/are formed by an electrical servomotor and downstream mechanical actuators for each hand (31, 32, 33) instead of by mechanical radial cams, whereby by means of the mechanical actuators the relevant hand (31, 32, 33) is rotatable during rotation according to the electronic control signals corresponding to the progression of the clockface surface (20) around its rotational axis (131, 132, 133) running in the longitudinal direction of the hands.

7. Clock according to any of Claims 1 to 5, **characterised in that** the control unit(s) (5, 6, 7) is/are formed by a controlled electromagnet and downstream mechanical actuators for each hand (31, 32, 33) instead of by mechanical radial cams, whereby by means of the mechanical actuators the relevant hand (31, 32, 33) is rotatable during rotation according to the electronic control signals corresponding to the progression of the clockface surface (20) around its rotational axis (131, 132, 133) running in the longitudinal direction of the hands.

8. Clock according to any of Claims 1 to 5, **characterised in that** the control unit(s) (5, 6, 7) is/are formed by a position-controlled piston-cylinder unit and downstream mechanical actuators for each hand (31, 32, 33) instead of by mechanical radial cams, whereby by means of the mechanical actuators the relevant hand (31, 32, 33) is rotatable during rotation according to appropriate control signals corresponding to the progression of the clockface surface (20) around its rotational axis (131, 132, 133) running in the longitudinal direction of the hands.

9. Clock according to any of the preceding Claims, **characterised in that** the means for the swivelling and rotational support of the hands (31, 32, 33) and the control unit(s) (5, 6, 7) are arranged on the visible side of the clockface (2) and that the hands (31, 32, 33) extend outwardly from the centre of the clockface (2).

10. Clock according to any of Claims 1 to 8, **characterised in that** the means for the swivelling and rotational support of the hands (31, 32, 33) and the control unit(s) (5, 6, 7) are arranged on the invisible rear of the clockface (2) and that the hands (31, 32, 33) extend outwardly from the centre of the rear of the clockface (2) and then around the radial external edge of the clockface (2) and then radially inwards in front of the front of the clockface, preferably across less than half the diameter of the clockface.

11. Clock according to Claim 10, **characterised in that** at least in the central area of the front of the clockface not covered by the hands (31, 32, 33) there is mounted or it is possible to mount at least one additional functional element, in particular a light and/or a text or advertising medium and/or a decorative element.

12. Clock according to any of the preceding Claims, **characterised in that** the surface (20) of the clockface (2) is formed by two partial surfaces which adjoin each other at their base at an angle α which is not equal to 180°.

13. Clock according to any of Claims 1 to 11, **characterised in that** the surface (20) of the clockface (2) is formed by three partial surfaces (21, 22, 23) with radially running edges (21', 22', 23'), whereby the partial surfaces (21, 22, 23) adjoin each other at their radially running edges (21', 22', 23') at an angle α which is not equal to 180°.

14. Clock according to Claim 12 or 13, **characterised in that** the angle α is between 90° and less than 180° or between more than 180° and 270°.

15. Clock according to any of Claims 1 to 11, **characterised in that** the surface (20) of the clockface (2) seen in the rotational direction of the hands (31') has a regular or irregular, height-modulated wave or zigzag shape.

16. Clock according to any of the preceding Claims, **characterised in that** it includes a modified clockwork mechanism (4) preferably suitable for remote control operation and that the clockwork mechanism (4), the means for swivelling and rotational support of the hands (31, 32, 33) and the control unit(s) (5, 6, 7) are combined in an integrated clockwork mechanism/transmission unit.

17. Clock according to any of Claims 1 to 15, **characterised in that** it includes a conventional, unmodified clockwork mechanism (4) and that the means for swivelling and rotational support of the hands (31, 32, 33) and the control unit(s) (5, 6, 7) are combined in a downstream transmission unit which comprises input shafts which engage with the output shafts of the clockwork mechanism (41, 42, 43).

## Revendications

1. Horloge (1) avec un cadran (2), comprenant une ou plusieurs aiguilles (31, 32, 33) et un mécanisme d'horloge (4) avec un ou plusieurs arbres de sortie (41, 42, 43) concentriques pour déplacer les aiguilles (31, 32, 33) autour d'un axe de rotation (30) de la trajectoire des aiguilles, le cadran (2) présentant, vu dans le sens de la trajectoire des aiguilles (31'), une surface asymétrique en rotation (20), les aiguilles (31, 32, 33), en leur extrémité intérieure tournée vers l'axe de rotation (30) de la trajectoire des aiguilles, étant logées de manière pivotante autour d'un axe de pivotement (151, 152, 153) perpendiculaire à l'axe de rotation (30) de la trajectoire des aiguilles et perpendiculaire à l'axe longitudinal des aiguilles et une commande (5) étant prévue, par laquelle les aiguilles (31, 32, 33) peuvent pivoter de manière telle que, lors de leur trajectoire, elles se déplacent à distance sensiblement constante de la surface (20) du cadran au-dessus de celle-ci, **caractérisée en ce que**
- les aiguilles (31, 32, 33), en ou à proximité de leur extrémité intérieure tournée vers l'axe de rotation (30) de la trajectoire des aiguilles, sont logées de manière rotative autour d'un autre axe de rotation (131, 132, 133) allant dans le sens longitudinal des aiguilles,
- les aiguilles (31, 32, 33) sont réalisées planes dans leur zone visible et
- une commande supplémentaire (6) est prévue, par laquelle les aiguilles (31, 32, 33) peuvent subir une rotation telle, autour de leur axe de rotation (131, 132, 133) allant dans le sens longitudinal des aiguilles, que, lors de leur trajectoire, elles se déplacent pour l'essentiel avec parallélisme des surfaces par rapport à la surface (20) du cadran au-dessus de celle-ci.

2. Horloge selon la revendication 1, **caractérisée en ce que**
- la commande supplémentaire (6) est une commande de rotation disposée au centre de l'horloge (1) et constituée par une came de commande mécanique pour chaque aiguille (31, 32, 33), dont le tracé de came est réalisé conformément au tracé de la surface (20) du cadran considérée dans le sens de la trajectoire des aiguilles (31'),
- chaque came de commande mécanique est constituée par un disque ou tambour de commande (63) fixe avec une rainure de commande (62), disposé concentriquement par rapport à l'arbre de sortie (41, 42, 43) associé et
- dans chaque rainure de commande (62), un levier de commande (59) relié à l'aiguille (31, 32, 33) associée est guidé de force, par lequel l'aiguille (31, 32, 33) associée peut subir une rotation lors de sa trajectoire conformément au tracé de la rainure de commande autour de son axe de rotation (131, 132, 133) allant dans le sens longitudinal des aiguilles.

3. Horloge selon la revendication 1 ou 2, **caractérisée en ce que** la commande (5) pour le pivotement des aiguilles (31, 32, 33) et la commande supplémentaire (6) pour la rotation des aiguilles (31, 32, 33) sont réunies autour de leur axe de rotation (131, 132, 133) allant dans le sens longitudinal des aiguilles pour constituer une commande commune (7) .

4. Horloge selon la revendication 3, **caractérisée en ce que** la commande commune (7) est constituée par une came de commande mécanique (75) calculée, pour chaque aiguille (31, 32, 33), laquelle est réalisée sur ou dans l'enveloppe (73') d'un corps de commande (73) fixe, conique ou tronconique, disposé concentriquement par rapport à l'axe de rotation (30) de la trajectoire des aiguilles, et **en ce que**, dans la came de commande (75), respectivement un levier de commande (76) est guidé de force au moyen d'une paire de galets de came (77) comportant deux galets de came à distance l'un de l'autre dans le sens longitudinal de la came de commande, la distance entre la came de commande (75) et l'axe de rotation (30) de la trajectoire des aiguilles déterminant la position de pivotement des aiguilles (31, 32, 33) et la pente ou le sens de la came de commande (75) entre les deux galets de came de la paire de galets de came (77) déterminant la position de rotation des aiguilles (31, 32, 33) autour de leur axe de rotation (131, 132, 133) allant dans le sens longitudinal des aiguilles.

5. Horloge selon la revendication 4, **caractérisée en ce que** le contour radialement extérieur (74) de chaque corps de commande conique ou tronconique (73) est formé de manière telle qu'il suit la came de commande rotative (75) à distance constante.

6. Horloge selon l'une des revendications 1 à 5, **caractérisée en ce que** la / les commande(s) (5, 6, 7) est / sont constituée(s), au lieu de cames de commande mécaniques, par un servomoteur électrique et des organes de réglage mécaniques en aval pour chaque aiguille (31, 32, 33), avec lesquels l'aiguille associée (31, 32, 33) peut subir une rotation lors de sa trajectoire conformément à des signaux de commande électriques selon le tracé de la surface (20) du cadran autour de son axe de rotation (131, 132, 133) allant dans le sens longitudinal des aiguilles.

7. Horloge selon l'une des revendications 1 à 5, **caractérisée en ce que** la / les commande(s) (5, 6, 7) est / sont constituée(s), au lieu de cames de commande mécaniques, par un électroaimant commandé et des organes de réglage mécaniques en aval pour chaque aiguille (31, 32, 33), avec lesquels l'aiguille associée (31, 32, 33) peut subir une rotation lors de sa trajectoire conformément à des signaux de commande électriques selon le tracé de la surface (20) du cadran autour de son axe de rotation (131, 132, 133) allant dans le sens longitudinal des aiguilles.

8. Horloge selon l'une des revendications 1 à 5, **caractérisée en ce que** la / les commande(s) (5, 6, 7) est / sont constituée(s), au lieu de cames de commande mécaniques, par une unité piston / cylindre commandée en position et des organes de réglage mécaniques en aval pour chaque aiguille (31, 32, 33), avec lesquels l'aiguille associée (31, 32, 33) peut subir une rotation lors de sa trajectoire conformément à des signaux de commande électriques selon le tracé de la surface (20) du cadran autour de son axe de rotation (131, 132, 133) allant dans le sens longitudinal des aiguilles.

9. Horloge selon l'une des revendications précédentes, **caractérisée en ce que** les moyens pour le logement pivotant et rotatif des aiguilles (31, 32, 33) et la/les commande(s) (5, 6, 7) sont disposées sur la face visible du cadran (2) et **en ce que** les aiguilles (31, 32, 33) s'étendent du centre du cadran (2) vers l'extérieur.

10. Horloge selon l'une des revendications 1 à 8, **caractérisée en ce que** les moyens pour le logement pivotant et rotatif des aiguilles (31, 32, 33) et la/les commande(s) (5, 6, 7) sont disposées sur la face arrière non visible du cadran (2) et **en ce que** les aiguilles (31, 32, 33) s'étendent du centre de la face arrière du cadran vers l'extérieur, puis tout autour du bord radialement extérieur du cadran (2) et ensuite devant la face avant du cadran, radialement vers l'intérieur, de préférence sur moins de la moitié du diamètre du cadran.

11. Horloge selon la revendication 10, **caractérisée en ce que** sont appliqués ou peuvent être appliqués, du moins dans la zone centrale de la face avant du cadran sur laquelle les aiguilles (31, 32, 33) ne passent pas, au moins un élément fonctionnel supplémentaire, notamment un moyen d'éclairage et/ou un support de texte ou publicitaire et/ou un élément décoratif.

12. Horloge selon l'une des revendications précédentes, **caractérisée en ce que** la surface (20) du cadran (2) est constituée de deux surfaces partielles qui sont adjacentes l'une à l'autre en leur base en formant un angle α différent de 180°.

13. Horloge selon l'une des revendications précédentes, **caractérisée en ce que** la surface (20) du cadran (2) est constituée de trois surfaces partielles (21, 22, 23) avec des arêtes radiales (21', 22', 23'), les surfaces partielles (21, 22, 23) étant adjacentes l'une à l'autre en leurs arêtes radiales (21', 22', 23') en formant respectivement un angle α différent de 180°.

14. Horloge selon la revendication 12 ou 13, **caractérisée en ce que** l'angle α est compris entre 90° et moins de 180° ou entre plus de 180° et 270°.

15. Horloge selon l'une des revendications 1 à 11, **caractérisée en ce que** la surface (20) du cadran (2), considérée dans le sens de la trajectoire des aiguilles (31'), est de conformation régulière ou irrégulière, modulée en hauteur sous la forme d'ondulations ou de zigzags.

16. Horloge selon l'une des revendications précédentes, **caractérisée en ce que** celle-ci possède un mécanisme d'horloge (4) modifié, approprié de préférence pour une radiocommande, et **en ce que** le mécanisme d'horloge (4), les moyens pour le logement pivotant et rotatif des aiguilles (31, 32, 33) et la / les commande(s) (5, 6, 7) sont réunis en une unité mécanisme d'horloge / rouage intégrée.

17. Horloge selon l'une des revendications 1 à 15, **caractérisée en ce que** celle-ci possède un mécanisme d'horloge (4) conventionnel non modifié et **en ce que** les moyens pour le logement pivotant et rotatif des aiguilles (31, 32, 33) et la / les commande(s) (5, 6, 7) sont réunis en un rouage secondaire, lequel comporte des arbres d'entrée qui sont en prise avec des arbres de sortie du mécanisme d'horloge (41, 42, 43).
